# FASCICULE DE BREVET EUROPEEN

(11) **EP 4 296 793 B1**
(45) Date de publication et mention de la délivrance du brevet: **22.04.2026**
(21) Numéro de dépôt: 22179968.7
(22) Date de dépôt: 20.06.2022
(51) Int. Cl.: G04B 27/00, G04F 7/08, G04B 17/28

(54) **MÉCANISME D'ARRÊT POUR L'ARRÊT OU LA LIBÉRATION D'UN MOBILE DE MÉCANISME RÉGULATEUR D'HORLOGERIE OU DE CHRONOGRAPHE**
STOPPMECHANISMUS ZUM ANHALTEN ODER FREIGEBEN EINES BEWEGLICHEN TEILS EINES REGULIERMECHANISMUS FÜR UHREN ODER CHRONOGRAPHEN
STOP MECHANISM FOR STOPPING OR RELEASING A TIMEPIECE OR CHRONOGRAPH REGULATING MECHANISM WHEEL

(43) Date de publication de la demande: 27.12.2023
(73) Titulaire: Montres Breguet S.A., 1344 L'Abbaye (CH)
(72) Inventeur: ROCHAT, Jean-Philippe, 1346 Les Bioux (CH)
(74) Mandataire: ICB SA

(56) Documents cités:
- EP-A1- 2 221 678
- EP-A2- 1 451 647
- CH-A2- 716 423
- US-A- 3 733 805

## Description

### Domaine technique de l'invention

L'invention concerne un mécanisme d'arrêt ou de libération d'un mobile de mécanisme régulateur ou de chronographe en rotation autour d'un axe principal, comportant un organe de commande manipulable par un utilisateur et articulé avec un levier d'arrêt comportant une surface d'appui agencée pour coopérer avec une surface d'appui complémentaire du mobile, et mobile entre une position de marche où toute surface d'appui est distante de la surface d'appui complémentaire, et une position d'arrêt où une surface d'appui est en appui sur cette dernière. L'invention concerne encore une pièce d'horlogerie comportant un mécanisme régulateur ou de chronographe comportant une structure et au moins un premier pont de part et d'autre d'un mobile en rotation autour d'un axe principal, et comportant un tel mécanisme d'arrêt, pour le déclenchement de l'arrêt ou de la libération dudit mobile de mécanisme régulateur ou de chronographe.

L'invention concerne le domaine des mécanismes d'arrêt d'horlogerie.

### Arrière-plan technologique

Les leviers d'arrêt, dits aussi leviers-stop, sont conçus pour arrêter la rotation d'un mobile, et pour le libérer sur ordre de l'utilisateur. Ces leviers sont en général intercalés auprès des mobiles concernés, dans des zones fortement occupées et où peu d'espace est disponible. De ce fait ces leviers sont souvent intercalés de façon indémontable dans des empilements de ponts ou similaires, ce qui oblige à un démontage complet de l'empilage de ces ponts, pour une intervention sur les mécanismes disposés derrière les leviers-stop, ou encore sur les leviers-stop eux-mêmes.

En particulier, un problème récurrent est que le levier-stop empêche de démonter le pont d'ancre, par exemple en cas de besoin de réglage du garnissage des levées de l'ancre.

Pour retirer le stop-seconde, il faudrait en principe enlever les ponts qui sont en dessus du pont de stop-seconde, pour obtenir une configuration sans les ponts, qui permette de démonter le stop-seconde.

Ceci est désavantageux car très coûteux en temps, et entraîne un risque de détérioration et/ou de salissure des composants.

Le document EP 1 451 647 décrit un mécanisme d'arrêt d'un balancier pivotant dans une cage de tourbillon.

### Résumé de l'invention

L'invention se propose de procurer une solution économique à ce problème, en autorisant une dépose à coût minimal du levier d'arrêt, pour permettre toute autre intervention sur la pièce d'horlogerie.

A cet effet, l'invention concerne un mécanisme d'arrêt ou de libération d'un mobile de mécanisme régulateur ou de chronographe, selon la revendication 1.

L'invention concerne encore une pièce d'horlogerie comportant un mécanisme régulateur ou de chronographe comportant un tel mécanisme d'arrêt, pour le déclenchement de l'arrêt ou de la libération de ce mobile de mécanisme régulateur ou de chronographe.

### Brève description des figures

L'invention sera mieux comprise à la lumière de la description détaillée qui va suivre, et des dessins annexés, où :
- la figure 1 représente, de façon schématisée, partielle, et en vue en plan, une pièce d'horlogerie comportant un mécanisme régulateur à balancier-spiral, avec un mécanisme d'arrêt comportant un levier-stop intercalé entre le balancier et la platine, laquelle porte un premier pont de balancier et un deuxième pont de stop-secondes ;
- la figure 2 est un détail de la figure 1 ;
- la figure 3 représente le même mécanisme après dépose du pont de balancier et du balancier, on voit que le levier-stop entrave l'accès au pont d'ancre ;
- la figure 4 représente, de façon schématisée, et en perspective, le même mécanisme dans l'état de la figure 3 ;
- la figure 5 représente, de façon similaire à la figure 3, le même mécanisme après dépose de tous les ponts, notamment du pont de stop-secondes ;
- la figure 6 représente, de façon schématisée, partielle, et en perspective, un mécanisme comportant un mécanisme d'arrêt selon l'invention, dans un état similaire à celui de la figure 3, c'est-à-dire après dépose du pont de balancier et du balancier ; on voit le guidage en pivotement du levier d'arrêt dans une chambre ménagée entre la platine support et le deuxième pont de stop-secondes, autour d'un tourillon limité en hauteur de façon à autoriser l'extraction axiale puis plane du levier d'arrêt ;
- la figure 7 représente, de façon schématisée, partielle, et en perspective, le levier d'arrêt selon l'invention, et son articulation amovible avec un organe de commande manipulable directement ou indirectement par un utilisateur, visible en partie gauche de la figure ;
- la figure 8 représente, de façon schématisée, et en perspective, le levier d'arrêt seul, avec, disposés en éventail autour de l'axe de pivot, un premier bras de commande, un deuxième bras d'appui, un troisième bras de stabilisation ; on distingue en extrémité distale du premier bras de commande la fourche permettant l'articulation amovible avec l'organe de commande, et, en partie arrière, un quatrième bras flexible, non coplanaire aux autres bras, et permettant de plaquer le levier d'arrêt sur la platine support en marche normale ;
- les figures 9 et 10 représentent, de façon schématisée, partielle, et en perspective, dans des configurations similaires aux figures 2 et 3, un mécanisme muni d'un mécanisme d'arrêt selon l'invention dans le cas classique d'un oscillateur à basse fréquence (inférieure ou égale à 5 Hz) avec un stop-secondes en appui sur la serge de balancier ; le pont d'ancre est démontable sans démonter le stop-secondes ;
- les figures 11 à 13 représentent, de façon schématisée, partielle, en plan pour la figure 11 et en perspective pour les figures 12 et 13, dans des configurations similaires respectivement aux figures 1 et 2 et 3, un mécanisme muni d'un mécanisme d'arrêt selon l'invention dans le cas d'un calibre avec un oscillateur à haute fréquence (supérieure à 5 Hz, notamment voisine de 10 Hz) avec un stop-secondes agissant sur une came-cœur (non visible sur les figures) sur le balancier afin de le relancer pour le démarrage ; le stop-secondes passe au-dessus du pont d'ancre, et, grâce à l'invention il peut être extrait de la chambre qui le renferme, entre la platine support et le pont de stop-secondes, par un mouvement axial permettant son extraction de son pivot, et un mouvement plan permettant à la fois le découplage de la fourche du premier bras d'avec le tourillon de l'organe de commande, et l'extraction sensiblement plane du levier d'arrêt par le logement du balancier.

### Description détaillée de l'invention

L'invention concerne un mécanisme d'arrêt 100 pour le déclenchement de l'arrêt ou de la libération d'un mobile 1 de mécanisme régulateur ou de chronographe d'une pièce d'horlogerie 1000.

Ce mécanisme d'arrêt 100 comporte une structure 500, notamment une platine ou similaire, et au moins un premier pont 600 de part et d'autre du mobile 1 lequel est mobile en rotation autour d'un axe principal D.

Le mécanisme d'arrêt 100 comporte un organe de commande 210, qui est manipulable directement ou indirectement par un utilisateur, et qui est articulé avec un levier d'arrêt 2, lequel comporte au moins une surface d'appui 20 agencée pour prendre appui sur une surface d'appui complémentaire 11 frontale et/ou de chant du mobile 1.

Ce levier d'arrêt 2 est mobile entre une position de marche où toute surface d'appui 20 est à distance de la surface d'appui complémentaire 11 et où le mobile 1 est libre en rotation, et une position d'arrêt où au moins une surface d'appui 20 est en appui sur la surface d'appui complémentaire 11 et où le mobile 1 est dans une position d'arrêt en rotation.

Selon l'invention, le levier d'arrêt 2 comporte, solidaires entre elles et mobiles ensemble en rotation par rapport à un axe de pivot DP parallèle à l'axe principal D, une première partie de commande 21 et une deuxième partie d'appui 22. La première partie de commande 21 est articulée de façon amovible avec l'organe de commande 210, au niveau d'un axe d'articulation DA, de préférence parallèle à l'axe de pivot DP. Cette articulation amovible autorise une extraction ou une insertion sensiblement plane de la première partie 21 par rapport à l'organe de commande 210, perpendiculairement à l'axe d'articulation DA. La deuxième partie d'appui 22, qui comporte cette au moins une surface d'appui 20, est mobile entre la structure 500 et le premier pont 600.

Le levier d'arrêt 2 est monté, au niveau de l'axe de pivot DP, de façon amovible axialement par rapport à un élément de guidage en rotation 510 que comporte la structure 500.

Le mécanisme d'arrêt 100 comporte encore au moins un moyen de rappel élastique, qui est agencé pour exercer un effort axial sur le levier d'arrêt 2 et le plaquer sur la structure 500.

Plus particulièrement, le levier d'arrêt 2 est intercalé entre la structure 500 et un deuxième pont 700, que comporte le mécanisme d'arrêt 100, qui définissent ensemble une chambre 800 dans laquelle le levier d'arrêt 2 est monté, au niveau de l'axe de pivot DP, de façon amovible axialement par rapport à l'élément de guidage en rotation 510.

Plus particulièrement, la chambre 800 comporte un tourillon de pivotement 810 définissant l'axe de pivot DP et agencé pour coopérer à jeu radial minimal avec un alésage 820 que comporte le levier d'arrêt 2, ou inversement. La hauteur du saillant du tourillon de pivotement 810 est inférieure à la différence entre d'une part la hauteur de la chambre 800 selon la direction axiale Z au niveau de l'axe de pivot DP, et d'autre part l'épaisseur maximale du levier d'arrêt 2, de façon à autoriser l'extraction du levier d'arrêt 2 par combinaison d'un mouvement axial pour dégager l'alésage 820 du tourillon de pivotement 810, et d'un mouvement sensiblement plan, perpendiculairement à l'axe d'articulation DA, du levier d'arrêt 2.

Plus particulièrement, le mécanisme d'arrêt 100 comporte encore, solidaire des première partie 21 et deuxième partie 22, une troisième partie de stabilisation 23 qui est mobile dans la chambre 800, avec au moins un degré de liberté axial selon une direction axiale Z parallèle à l'axe principal D.

Plus particulièrement, la structure 500 et le deuxième pont 700 limitent la course axiale de la troisième partie de stabilisation 23 en dessous d'une valeur maximale CM, pour assurer un mouvement de rotation de la deuxième partie 22 autour de l'axe de pivot DP, sensiblement plan perpendiculairement à l'axe principal D.

Plus particulièrement, l'articulation amovible entre la première partie de commande 21 et l'organe de commande 210 comporte une fourche 25 portée par la première partie 21, agencée pour coopérer avec une goupille 26 que comporte l'organe de commande 210, ou inversement, de façon à autoriser un montage ou un démontage latéral entre la première partie 21 et l'organe de commande 210.

Plus particulièrement, le moyen de rappel élastique est porté par le levier d'arrêt 2, qui comporte une quatrième partie 24 flexible, agencée pour coopérer en appui avec une surface inférieure 724 du deuxième pont 700 pour plaquer le levier d'arrêt 2 sur la structure 500. En variante non illustrée, ce moyen de rappel élastique peut consister en un ressort solidaire du deuxième pont 700, ou similaire. Plus particulièrement, la quatrième partie 24 n'est pas coplanaire avec la première partie 21, la deuxième partie 22 et la troisième partie 23, qui sont coplanaires entre elles. Dans une variante particulière, non illustrée par les figures, la quatrième partie 24 est monobloc avec la troisième partie 23, et n'est pas coplanaire avec la première partie 21 et la deuxième partie 22 qui sont coplanaires entre elles. Dans une autre variante, la quatrième partie 24 est monobloc avec la première partie 21, et n'est pas coplanaire avec la deuxième partie 22 et la troisième partie 23 qui sont coplanaires entre elles.

Plus particulièrement, le levier d'arrêt 2 est monobloc.

Plus particulièrement, le levier d'arrêt 2 est un composant découpé et plié, et donc très économique.

L'invention concerne encore une pièce d'horlogerie 1000 comportant un mécanisme régulateur ou de chronographe comportant une structure 500 et au moins un premier pont 600 de part et d'autre d'un mobile 1 mobile en rotation autour d'un axe principal D, et comportant un tel mécanisme d'arrêt 100, pour le déclenchement de l'arrêt ou de la libération de ce mobile 1 du mécanisme régulateur ou de chronographe.

Plus particulièrement, le mécanisme porteur du mobile 1 est un mécanisme régulateur, dont le mobile 1 est une masse inertielle ou un balancier ou une cage de tourbillon, et lequel mécanisme régulateur comporte, superposés selon la direction axiale Z, depuis la structure 500 portant un pivot inférieur 520, un pont d'ancre 900, la masse inertielle ou le balancier ou la cage de tourbillon, le levier d'arrêt 2 qui est démontable en laissant un accès axial audit pont d'ancre 900 et en autorisant la dépose de la masse inertielle ou du balancier ou de la cage de tourbillon, le deuxième pont 700, et le premier pont 600 portant un pivot supérieur 540.

Plus particulièrement, le levier d'arrêt 2 est agencé pour coopérer avec une came-cœur portée par la masse inertielle ou le balancier ou la cage de tourbillon, afin de la ou le relancer pour le démarrage lors de sa libération.

Plus particulièrement, le pivot inférieur 520 et/ou le pivot supérieur 540 est un pivot magnétique. En effet, l'emploi de pivots magnétiques est particulièrement avantageux pour le guidage d'un oscillateur à haute fréquence, de l'ordre de 10 Hz.

Plus particulièrement, le levier d'arrêt 2 est agencé pour coopérer en appui tangentiel avec une serge ou une surface périphérique que comporte la masse inertielle ou le balancier ou la cage de tourbillon, et est, en projection plane selon la direction axiale Z, dans chacune de ses positions, extérieure au pont d'ancre 900.

L'invention procure ainsi une solution économique au problème posé : le levier d'arrêt, dit aussi plus couramment levier-stop, est conçu de manière à être démontable sans enlever le pont au-dessus de lui. Les figures en coupe permettent de comprendre le système.

Le mouvement à appliquer pour démonter le levier d'arrêt se décompose en deux phases: un mouvement axial selon la direction Z pour dégager le levier d'arrêt du guidage au niveau de l'axe de pivot DP, et ensuite un mouvement plan dans un plan parallèle à celui du balancier. En effet, l'arbre guidant le levier d'arrêt permet un montage/démontage axial selon l'axe Z, parallèle à l'axe de rotation du balancier.

L'articulation avec le mécanisme de commande en amont se fait avec un mécanisme articulé, tel qu'une fourche et une goupille permettant un démontage latéral, ou similaire.

Pour maintenir en place le levier d'arrêt et éviter qu'il se démonte par lui-même, il comporte avantageusement une lame flexible en appui sur le pont supérieur, qui le plaque axialement vers le bas sur la structure, notamment une platine.

Si, sur un calibre avec un oscillateur à basse fréquence (inférieure ou égale à 5 Hz) avec stop-seconde en appui sur la serge de balancier, le pont d'ancre est démontable sans démonter le stop-seconde, il n'en est pas de même sur un calibre comportant un oscillateur à haute fréquence (plus de 5 Hz), qui nécessite un stop-seconde qui agit sur une came-cœur sur le balancier afin de le relancer pour le démarrage; le stop-seconde passe alors au-dessus du pont d'ancre, et l'invention trouve là toute son utilité. En effet, un calibre avec un oscillateur à haute fréquence nécessite un tel stop-seconde qui agit sur une came cœur sur le balancier afin de le relancer pour le démarrage, cette fonction de démarrage étant nécessaire en raison d'une fréquence supérieure à 5 Hz. Le stop-seconde passe donc au-dessus du point d'ancre. En cas de réglage des levées de l'ancre, il faut pouvoir démonter le pont d'ancre et donc démonter le stop-seconde. L'invention permet de s'affranchir de démonter le pont supérieur (pont barillet, pont rouage, ou autre), et rend les opérations de maintenance plus économiques, et garantit la propreté des mécanismes.

## Revendications

1. Mécanisme d'arrêt (100) pour le déclenchement de l'arrêt ou de la libération d'un mobile (1) de mécanisme régulateur ou de chronographe d'une pièce d'horlogerie (1000), comportant une structure (500) et au moins un premier pont (600) de part et d'autre dudit mobile (1) lequel est mobile en rotation autour d'un axe principal (D) définissant une direction axiale (Z), ledit mécanisme d'arrêt (100) comportant un organe de commande (210) manipulable directement ou indirectement par un utilisateur et articulé avec un levier d'arrêt (2) lequel comporte au moins une surface d'appui (20) agencée pour prendre appui sur une surface d'appui complémentaire (11) frontale et/ou de chant dudit mobile (1), ledit levier d'arrêt (2) étant mobile entre une position de marche où toute dite surface d'appui (20) est à distance de ladite surface d'appui complémentaire (11) et où ledit mobile (1) est libre en rotation, et une position d'arrêt où au moins une dite surface d'appui (20) est en appui sur ladite surface d'appui complémentaire (11) et où ledit mobile (1) est dans une position d'arrêt en rotation, dans lequel ledit levier d'arrêt (2) comporte, solidaires entre elles et mobiles ensemble en rotation par rapport à un axe de pivot (DP) parallèle audit axe principal (D), une première partie de commande (21) qui est articulée de façon amovible avec ledit organe de commande (210), au niveau d'un axe d'articulation (DA) parallèle audit axe de pivot (DP), ladite articulation amovible autorisant une extraction ou une insertion sensiblement plane de ladite première partie (21) par rapport audit organe de commande (210), perpendiculairement audit axe d'articulation (DA), et une deuxième partie d'appui (22) comportant ladite au moins une surface d'appui (20) et qui est mobile entre ladite structure (500) et ledit premier pont (600), dans lequel ledit levier d'arrêt (2) est intercalé entre ladite structure (500) et un deuxième pont (700), que comporte ledit mécanisme d'arrêt (100), qui définissent ensemble une chambre (800) dans laquelle ledit levier d'arrêt (2) est monté, au niveau dudit axe de pivot (DP), de façon amovible axialement par rapport à un élément de guidage en rotation (510) et dans lequel ladite chambre (800) comporte, comme dit élément de guidage en rotation (510), un tourillon de pivotement (810) définissant ledit axe de pivot (DP) et agencé pour coopérer à jeu radial minimal avec un alésage (820) que comporte ledit levier d'arrêt pour que la hauteur du saillant dudit tourillon de pivotement (810) soit inférieure à la différence entre d'une part la hauteur de ladite chambre (800) selon ladite direction axiale (Z) au niveau dudit axe de pivot (DP), et d'autre part l'épaisseur maximale dudit levier d'arrêt (2), de façon à autoriser l'extraction dudit levier d'arrêt (2) par combinaison d'un mouvement axial pour dégager ledit alésage (820) dudit tourillon de pivotement (810), et d'un mouvement sensiblement plan, perpendiculairement audit axe d'articulation (DA), dudit levier d'arrêt (2).

2. Mécanisme d'arrêt selon la revendication 1, **caractérisé en ce que** ladite structure (500) comporte ledit alésage (820) de guidage en rotation.

3. Mécanisme d'arrêt selon la revendication 1 ou 2, **caractérisé en ce que** ledit mécanisme d'arrêt (100) comporte encore au moins un moyen de rappel élastique agencé pour exercer un effort axial sur ledit levier d'arrêt (2) et le plaquer sur ladite structure (500).

4. Mécanisme d'arrêt (100) selon l'une des revendications précédentes, **caractérisé en ce que** ledit mécanisme d'arrêt (100) comporte encore, solidaire desdites première partie (21) et deuxième partie (22), une troisième partie de stabilisation (23) qui est mobile dans ladite chambre (800), avec au moins un degré de liberté axial selon ladite direction axiale (Z) parallèle audit axe principal (D).

5. Mécanisme d'arrêt (100) selon la revendication 4, **caractérisé en ce que** ladite structure (500) et ledit deuxième pont (700) limitent la course axiale de ladite troisième partie de stabilisation (23) en dessous d'une valeur maximale (CM) pour assurer un mouvement de rotation de ladite deuxième partie (22) autour dudit axe de pivot (DP), sensiblement plan perpendiculairement audit axe principal (D).

6. Mécanisme d'arrêt (100) selon l'une des revendications 1 à 5, **caractérisé en ce que** ladite articulation amovible entre ladite première partie de commande (21) et ledit organe de commande (210) comporte une fourche (25) portée par ladite première partie (21), agencée pour coopérer avec une goupille (26) que comporte ledit organe de commande (210), ou inversement, de façon à autoriser un montage ou un démontage latéral entre ladite première partie (21) et ledit organe de commande (210).

7. Mécanisme d'arrêt (100) selon les revendications 3 et 4, **caractérisé en ce que** ledit moyen de rappel élastique est porté par ledit levier d'arrêt (2) qui comporte une quatrième partie (24) flexible, agencée pour coopérer en appui avec une surface inférieure (724) dudit deuxième pont (700) pour plaquer ledit levier d'arrêt (2) sur ladite structure (500).

8. Mécanisme d'arrêt (100) selon la revendication 7, **caractérisé en ce que** ladite quatrième partie (24) n'est pas coplanaire avec ladite première partie (21), ladite deuxième partie (22) et ladite troisième partie (23), qui sont coplanaires entre elles.

9. Mécanisme d'arrêt (100) selon la revendication 7, **caractérisé en ce que** ladite quatrième partie (24) est monobloc avec ladite troisième partie (23), et n'est pas coplanaire avec ladite première partie (21) et ladite deuxième partie (22) qui sont coplanaires entre elles.

10. Mécanisme d'arrêt (100) selon la revendication 7, **caractérisé en ce que** ladite quatrième partie (24) est monobloc avec ladite première partie (21), et n'est pas coplanaire avec ladite deuxième partie (22) et ladite troisième partie (23) qui sont coplanaires entre elles.

11. Mécanisme d'arrêt (100) selon l'une des revendications 1 à 10, **caractérisé en ce que** ledit levier d'arrêt (2) est monobloc.

12. Pièce d'horlogerie (1000) comportant un mécanisme régulateur ou de chronographe comportant une structure (500) et au moins un premier pont (600) de part et d'autre d'un mobile (1) mobile en rotation autour d'un axe principal (D), et comportant un mécanisme d'arrêt (100) selon l'une des revendications 1 à 8, pour le déclenchement de l'arrêt ou de la libération dudit mobile (1) de mécanisme régulateur ou de chronographe.

13. Pièce d'horlogerie (1000) selon la revendication 12, **caractérisée en ce que** ledit mécanisme porteur dudit mobile (1) est un mécanisme régulateur, dont ledit mobile (1) est une masse inertielle ou un balancier ou une cage de tourbillon, et lequel mécanisme régulateur comporte, superposés selon ladite direction axiale (Z), depuis ladite structure (500) portant un pivot inférieur (520), un pont d'ancre (900), ladite masse inertielle ou ledit balancier ou ladite cage de tourbillon, ledit levier d'arrêt (2) qui est démontable en laissant un accès axial audit pont d'ancre (900) et en autorisant la dépose de ladite masse inertielle ou dudit balancier ou de ladite cage de tourbillon, ledit deuxième pont (700), et ledit premier pont (600) portant un pivot supérieur (540).

14. Pièce d'horlogerie (1000) selon la revendication 13, **caractérisée en ce que** ledit levier d'arrêt (2) est agencé pour coopérer avec une came-cœur portée par ladite masse inertielle ou ledit balancier ou ladite cage de tourbillon, afin de la ou le relancer pour le démarrage lors de sa libération.

15. Pièce d'horlogerie (1000) selon la revendication 13 ou 14, **caractérisée en ce que** ledit pivot inférieur (520) et/ou ledit pivot supérieur (540) est un pivot magnétique.

16. Pièce d'horlogerie (1000) selon la revendication 13, **caractérisée en ce que** ledit levier d'arrêt (2) est agencé pour coopérer en appui tangentiel avec une serge ou une surface périphérique que comporte ladite masse inertielle ou ledit balancier ou ladite cage de tourbillon, et est, en projection plane selon ladite direction axiale (Z), dans chacune de ses positions, extérieure audit pont d'ancre (900).

## Patentansprüche

1. Stoppmechanismus (100) zum Auslösen des Stopps oder der Freigabe eines Mobils (1) eines Reglermechanismus oder Chronographen einer Uhr (1000), umfassend eine Struktur (500) und mindestens eine erste Brücke (600) auf beiden Seiten des Mobils (1), welches um eine Hauptachse (D) drehbeweglich ist, welche eine axiale Richtung (Z) definiert, wobei der Stoppmechanismus (100) ein Betätigungsorgan (210) umfasst, das direkt oder indirekt von einem Benutzer betätigbar ist und mit einem Stopphebel (2) gelenkig gekoppelt ist, welcher mindestens eine Anlagefläche (20) aufweist, die so angeordnet ist, dass sie an einer komplementären Anlagefläche (11) stirnseitig und/oder randseitig des Mobils (1) anliegt, wobei der Stopphebel (2) zwischen einer Betriebsstellung, in der jede Anlagefläche (20) von der komplementären Anlagefläche (11) beabstandet ist und das Mobil (1) frei drehbeweglich ist, und einer Stoppstellung, in der mindestens eine Anlagefläche (20) an der komplementären Anlagefläche (11) anliegt und das Mobil (1) in einer Drehstoppstellung ist, beweglich ist, wobei der Stopphebel (2) aufweist: fest miteinander verbunden und gemeinsam drehbeweglich um eine Schwenkachse (DP) parallel zur Hauptachse (D), eine erste Steuerpartie (21), die lösbar mit dem Betätigungsorgan (210) an einer Gelenkachse (DA) parallel zur Schwenkachse (DP) gelenkig verbunden ist, wobei diese lösbare Gelenkverbindung eine im Wesentlichen ebene Entnahme oder Einsetzung der ersten Steuerpartie (21) relativ zum Betätigungsorgan (210) senkrecht zur Gelenkachse (DA) ermöglicht, und eine zweite Anlagepartie (22) mit der mindestens einen Anlagefläche (20), die zwischen der Struktur (500) und der ersten Brücke (600) beweglich ist, wobei der Stoppmechanismus (100) ferner eine zweite Brücke (700) umfasst und der Stopphebel (2) zwischen der Struktur (500) und der zweiten Brücke (700) angeordnet ist, wobei die Struktur (500) und die zweite Brücke (700) zusammen eine Kammer (800) definieren, in der der Stopphebel (2) an der Schwenkachse (DP) axial lösbar relativ zu einem Drehführungselement (510) montiert ist, und wobei die Kammer (800) als Drehführungselement (510) einen Schwenkzapfen (810) umfasst, der die Schwenkachse (DP) definiert und so angeordnet ist, dass er mit einer Bohrung (820), die der Stopphebel aufweist, mit minimalem radialem Spiel zusammenwirken kann, derart, dass die Höhe des Vorsprungs des Schwenkzapfens (810) kleiner ist als die Differenz zwischen einerseits der Höhe der Kammer (800) in der axialen Richtung (Z) im Bereich der Schwenkachse (DP) und andererseits der maximalen Dicke des Stopphebels (2), so dass die Entnahme des Stopphebels (2) durch eine Kombination aus einer axialen Bewegung zum Lösen der Bohrung (820) vom Schwenkzapfen (810) und einer im Wesentlichen ebenen Bewegung des Stopphebels (2) senkrecht zur Gelenkachse (DA) ermöglicht ist.

2. Stoppmechanismus nach Anspruch 1, **dadurch gekennzeichnet, dass** die Struktur (500) die Bohrung (820) zur Drehführung aufweist.

3. Stoppmechanismus nach Anspruch 1 oder 2, **dadurch gekennzeichnet, dass** der Stoppmechanismus (100) ferner mindestens ein elastisches Rückstellmittel aufweist, das dazu ausgebildet ist, eine axiale Kraft auf den Stopphebel (2) auszuüben und diesen gegen die Struktur (500) anzudrücken.

4. Stoppmechanismus (100) nach einem der vorhergehenden Ansprüche, **dadurch gekennzeichnet, dass** der Stoppmechanismus (100) ferner eine dritte Stabilisierungspartie (23) aufweist, die fest mit der ersten Steuerpartie (21) und der zweiten Anlagepartie (22) verbunden ist und in der Kammer (800) beweglich ist, mit mindestens einem axialen Freiheitsgrad in der axialen Richtung (Z) parallel zur Hauptachse (D).

5. Stoppmechanismus (100) nach Anspruch 4, **dadurch gekennzeichnet, dass** die Struktur (500) und die zweite Brücke (700) den axialen Hub der dritten Stabilisierungspartie (23) unterhalb eines
Maximalwertes (CM), um eine Drehbewegung der zweiten Anlagepartie (22) um die Schwenkachse (DP) zu gewährleisten, wobei die Drehbewegung im Wesentlichen eben und senkrecht zur Hauptachse (D) erfolgt.

6. Stoppmechanismus (100) nach einem der Ansprüche 1 bis 5, **dadurch gekennzeichnet, dass** die lösbare Gelenkverbindung zwischen der ersten Steuerpartie (21) und dem Betätigungsorgan (210) eine von der ersten Steuerpartie (21) getragene Gabel (25) umfasst, die zur Zusammenarbeit mit einem Stift (26) ausgebildet ist, den das Betätigungsorgan (210) aufweist, oder umgekehrt, so dass eine seitliche Montage oder Demontage zwischen der ersten Steuerpartie (21) und dem Betätigungsorgan (210) ermöglicht ist.

7. Stoppmechanismus (100) nach den Ansprüchen 3 und 4, **dadurch gekennzeichnet, dass** das elastische Rückstellmittel von dem Stopphebel (2) getragen ist, der eine vierte flexible Partie (24) aufweist, die zur Anlage an einer unteren Fläche (724) der zweiten Brücke (700) ausgebildet ist, um den Stopphebel (2) gegen die Struktur (500) anzudrücken.

8. Stoppmechanismus (100) nach Anspruch 7, **dadurch gekennzeichnet, dass** die vierte Partie (24) nicht koplanar mit der ersten Partie (21), der zweiten Partie (22) und der dritten Partie (23) ist, die untereinander koplanar sind.

9. Stoppmechanismus (100) nach Anspruch 7, **dadurch gekennzeichnet, dass** die vierte Partie (24) einstückig mit der dritten Partie (23) ausgebildet ist und nicht koplanar mit der ersten Partie (21) und der zweiten Partie (22) ist, die untereinander koplanar sind.

10. Stoppmechanismus (100) nach Anspruch 7, **dadurch gekennzeichnet, dass** die vierte Partie (24) einstückig mit der ersten Partie (21) ausgebildet ist und nicht koplanar mit der zweiten Partie (22) und der dritten Partie (23) ist, die untereinander koplanar sind.

11. Stoppmechanismus (100) nach einem der Ansprüche 1 bis 10, **dadurch gekennzeichnet, dass** der Stopphebel (2) einstückig ausgebildet ist.

12. Uhr (1000), umfassend einen Reglermechanismus oder Chronographenmechanismus, der eine Struktur (500) und mindestens eine erste Brücke (600) auf beiden Seiten eines um eine Hauptachse (D) drehbeweglichen Mobils (1) umfasst, sowie einen Stoppmechanismus (100) nach einem der Ansprüche 1 bis 8 zum Auslösen des Stopps oder der Freigabe des Mobils (1) des Reglermechanismus oder Chronographenmechanismus.

13. Uhr (1000) nach Anspruch 12, **dadurch gekennzeichnet, dass** der das Mobil (1) tragende Mechanismus ein Reglermechanismus ist, dessen Mobil (1) eine Trägheitsmasse oder eine Unruh oder ein Tourbillonkäfig ist, und dass der Reglermechanismus, in der axialen Richtung (Z) übereinander angeordnet, ausgehend von der Struktur (500), die einen unteren Zapfen (520) trägt, eine Ankerbrücke (900), die Trägheitsmasse oder die Unruh oder den Tourbillonkäfig, den Stopphebel (2), der demontierbar ist, wobei ein axialer Zugang zu der Ankerbrücke (900) freigelassen und die Abnahme der Trägheitsmasse oder der Unruh oder des Tourbillonkäfigs ermöglicht wird, die zweite Brücke (700) sowie die erste Brücke (600), die einen oberen Zapfen (540) trägt, aufweist.

14. Uhr (1000) nach Anspruch 13, **dadurch gekennzeichnet, dass** der Stopphebel (2) zur Zusammenarbeit mit einer von der Trägheitsmasse oder der Unruh oder dem Tourbillonkäfig getragenen Herznocke ausgebildet ist, um die Trägheitsmasse oder die Unruh oder den Tourbillonkäfig bei deren bzw. dessen Freigabe zum Anlaufen erneut anzustoßen.

15. Uhr (1000) nach Anspruch 13 oder 14, **dadurch gekennzeichnet, dass** der untere Zapfen (520) und/oder der obere Zapfen (540) ein magnetischer Zapfen ist.

16. Uhr (1000) nach Anspruch 13, **dadurch gekennzeichnet, dass** der Stopphebel (2) zur tangentialen Anlage an einem Reif oder an einer Umfangsfläche ausgebildet ist, die die Trägheitsmasse oder die Unruh oder der Tourbillonkäfig aufweist, und dass er in der Ebenenprojektion gemäß der axialen Richtung (Z) in jeder seiner Stellungen außerhalb der Ankerbrücke (900) liegt.

## Claims

1. A stop mechanism (100) for stopping or releasing a mobile part (1) of a regulator or chronograph mechanism in a timepiece (1000), comprising a structure (500) and at least a first bar (600) on either side of said mobile part (1) that can be rotated around a main axis (D) defining an axial direction (Z), said stop mechanism (100) comprising a control organ (210) that can be operated directly or indirectly by a user and articulated with a stop lever (2) that comprises at least one bearing surface (20) arranged to bear on a complementary front and/or edge bearing surface (11) on said mobile (1), said stop lever (2) being mobile between a running position in which all of said bearing surface (20) is at a distance from said complementary bearing surface (11) and in which said mobile (1) is free to rotate, and a stop position in which at least one said bearing surface (20) bears on said complementary bearing surface (11) and in which said mobile (1) is in a rotationally mobile stop position, in which said stop lever (2) comprises, joined and able to rotate together relative to a pivot axis (DP) parallel to said main axis (D), a first control part (21) that is detachably articulated with said control organ (210), at an articulation axis (DA) parallel to said pivot axis (DP), said detachable articulation enabling said first part (21) to be extracted or inserted substantially flat relative to said control organ (210), perpendicularly to said articulation axis (DA), and a second bearing part (22) comprising said at least one bearing surface (20) and which is mobile between said structure (500) and said first bar (600), in which said stop lever (2) is interposed between said structure (500) and a second bar (700), comprised in said stop mechanism (100), which together define a chamber (800) in which said stop lever (2) is fitted, on said pivot axis (DP), so as to be axially detachable relative to a rotational guide element (510) and in which said chamber (800) comprises, as said rotational guide element (510) a trunnion (810) defining said pivot axis (DP) and arranged to engage with minimal radial slack with a bore (820) comprised in said stop lever so that the height of the protrusion of said trunnion (810) is less than the difference between, on one hand, the height of said chamber (800) in said axial direction (Z) at said pivot axis (DP) and, on the other hand, the maximum thickness of said stop lever (2), so as to allow said stop lever (2) to be extracted by a combination of an axial movement to disengage said bore (820) from said trunnion (810), and a substantially planar movement, perpendicular to said articulation axis (DA) of said stop lever (2).

2. The stop mechanism according to claim 1, **characterised in that** said structure (500) comprises said rotational guide bore (820).

3. The stop mechanism according to claim 1 or 2, **characterised in that** said stop mechanism (100) further comprises at least one resilient return means arranged to exert an axial force on said stop lever (2) and press it against said structure (500).

4. The stop mechanism (100) according to any of the preceding claims, **characterised in that** said stop mechanism (100) further comprises, fastened to said first part (21) and second part (22), a third stabilisation part (23) that is mobile in said chamber (800), with at least one axial degree of freedom in an axial direction (Z) parallel with said main axis (D).

5. The stop mechanism (100) according to claim 4, **characterised in that** said structure (500) and said second bar (700) limit the axial travel of said third stabilisation part (23) below a maximum value (CM) to ensure a rotational movement of said second part (22) about said pivot axis (DP), substantially planar perpendicularly to said main axis (D).

6. The stop mechanism (100) according to any of claims 1 to 5, **characterised in that** said detachable articulation between said first control part (21) and said control organ (210) comprises a fork (25) carried by said first part (21), arranged to engage with a pin (26) comprised in said control organ (210), or inversely, so as to enable lateral assembly or disassembly between said first part (21) and said control organ (210).

7. The stop mechanism (100) according to claims 3 and 4, **characterised in that** said resilient return means is carried by said stop lever (2) which comprises a fourth flexible part (24), arranged to bear against a lower surface (724) on said second bar (700) to press said stop lever (2) against said structure (500).

8. The stop mechanism (100) according to claim 7, **characterised in that** said fourth part (24) is not coplanar with said first part (21), said second part (22) and said third part (23), which are coplanar with each other.

9. The stop mechanism (100) according to claim 7, **characterised in that** said fourth part (24) is made in one piece with said third part (23), and is not coplanar with said first part (21) and said second part (22) which are coplanar with each other.

10. The stop mechanism (100) according to claim 7, **characterised in that** said fourth part (24) is made in one piece with said first part (21), and is not coplanar with said second part (22) and said third part (23) which are coplanar with each other.

11. The stop mechanism (100) according to any of claims 1 to 10, **characterised in that** said stop lever (2) is made in one piece.

12. A timepiece (1000) comprising a regulator or chronograph mechanism comprising a structure (500) and at least a first bar (600) on either side of a mobile (1) that is rotationally mobile around a main axis (D), and comprising a stop mechanism (100) according to any of claims 1 to 8, for stopping or releasing said regulator or chronograph mechanism mobile (1).

13. The timepiece (1000) according to claim 12, **characterised in that** said mechanism carrying said mobile (1) is a regulator mechanism, in which said mobile (1) is an inertia-block or a balance or a tourbillon cage, and said regulator mechanism comprises, superimposed in said axial direction (Z), from said structure (500) carrying a lower pivot (520), a pallet assembly bar (900), said inertia-block or said balance or said tourbillon cage, said stop lever (2) which can be disassembled by leaving an axial access to said pallet assembly bar (900) and enabling the removal of said inertia-block or said balance or said tourbillon cage, said second bar (700), and said first bar (600) carrying an upper pivot (540).

14. The timepiece (1000) according to claim 13, **characterised in that** said stop lever (2) is arranged to engage with a heart-piece carried by said inertia-block or said balance or said tourbillon cage, in order to restart said part when it is released.

15. The timepiece (1000) according to claim 13 or 14, **characterised in that** said lower pivot (520) and/or said upper pivot (540) is a magnetic pivot.

16. The timepiece (1000) according to claim 13, **characterised in that** said stop lever (2) is arranged to engage in tangential support with a felloe or a peripheral surface comprised in said inertia-block or said balance or said tourbillon cage, and is, in planar projection in said axial direction (Z), in each of the positions thereof, external to said pallet assembly bar (900).
